# EUROPÄISCHE PATENTANMELDUNG

(11) **EP 0 744 530 A1**
(43) Veröffentlichungstag der Anmeldung: **27.11.1996**
(21) Anmeldenummer: 95107781.7
(22) Anmeldetag: 22.05.1995
(51) Int. Cl.: F01L 1/04, F02F 1/38

(54) **Zylinderkopf**

(71) Anmelder: Dr.Ing.h.c. F. Porsche Aktiengesellschaft, D-70435 Stuttgart (DE); REGIE NATIONALE DES USINES RENAULT S.A., 92109 Boulogne Billancourt Cédex (FR)
(72) Erfinder: Krebs, Winfried, D-71638 Ludwigsburg (DE)

(57) **Zusammenfassung**

Dieser Zylinderkopf für eine mehrere Zylinder umfassende Brennkraftmaschine der Hubkolben-Bauart weist zwei oberhalb der Zylinder (3) angeordnete Nockenwellen (17) auf. Die Nockenwellen (17) betätigen über einarmige Schlepphebel (15, 16) zwei Einlaßventile (13, 13') und zwei Außlasventile (14, 14') pro Zylinder. Dabei sind die Ventile im spitzen Winkel (α) zu einer Mittellängsebene der Brennkraftmaschine angeordnet.

Der definierte Winkel (α), der die Ventile einschließt und die Lage der Drehachsen der Kipphebel sowie der Zündkerze (26) schaffen eine vorteilhafte, leicht zu realisierende Zylinderkopfkonzeption.

## Beschreibung

Die Erfindung betrifft einen Zylinderkopf für einen mehrere Zylinder umfassende Brennkraftmaschine nach dem Oberbegriff des Patentanspruchs 1.

An moderne Brennkraftmaschinen, die zum Antrieb von Kraftfahrzeugen dienen, werden vielfältige Forderungen gestellt. So wird nicht nur erwartet, daß ihr Gewicht relativ niedrig ist, sondern auch, daß sie bei guter Funktion wenig Bauraum beanspruchen und einfach herzustellen sind.

Aus der DE 41 21 504 A1 ist ein Zylinderkopf bekannt, der einen Deckel umfasst, der die Einlaßnockenwellen und die Auslaßnockenwellen aufnimmt. Dieser Deckel, der sich über die gesamte Länge der Brennkraftmaschine erstreckt, verursacht zum einen hohes Gewicht und zum anderen erschwert er die Betätigung der Kipphebel; ganz sicher ist auch die Montage bzw. Zugänglichkeit zu den Spielausgleichsgliedern für die Kipphebel komplex. Schließlich beeinträchtigt die Unterbringung der Kipphebeldrehachsen innerhalb und außerhalb des durch Ventile gebildeten V-förmigen Zylinderkopfbereichs eine günstige Anordnung der Zündkerzen. Anders ausgedrückt: Die freie und sinnreiche Gestaltung des Zylinderkopfs unterstützende Konstruktionsprinzipien sind dieser Ausführung nicht zu entnehmen.

Aufgabe der Erfindung ist es daher, einen Zylinderkopf für eine Hubkolbenbrennkraftmaschine der Viertakt-Bauart zu schaffen, der sich bei einfacher Herstellung und leichter Montage seiner Bauteile durch übersichtliche, kompakte und auch gewichtsoptimierte Auslegung auszeichnet.

Erfindungsgemäß wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß der Zylinderkopf eine klare Konzeption aufweist, bei der die Bauteile wie Nockenwelle, Kipphebel, Ventile und Zündkerzen teleologisch angeordnet sind. Hinzu kommt, daß diese Ausführung eine kompakte, steife und auch gewichtssparende Bauweise ermöglicht. Der gewählte Ventilwinkel gewährleistet nicht nur für eine defnierte Brennkraftmaschinengröße - z.B. 1000 ccm - daß an den beiden Nockenwellen Antriebsräder angeordnet werden können, die von einem einzigen Umschlingungstrieb angetrieben werden, sondern auch, daß im Brennraum ausreichende Quetschflächen, die den Verbrennungsprozeß unterstützen, vorsehbar sind. Schließlich stellen die Lagerbrücken Bauteile dar, die günstig herzustellen sind und die beiden Nockenwellen sicher in Lage halten.

In der Zeichnung wird ein Ausführungsbeispiel der Erfindung gezeigt, das nachstehend näher beschrieben ist.
Es zeigt
- Fig. 1: einen Querschnitt einer Brennkrattmaschine im Bereich eines Zylinderkopfs,
- Fig. 2: eine Ansicht in Pfeilrichtung X der Fig. 1,
- Fig. 3: einen Schnitt nach der Linie III-III der Fig. 1,
- Fig. 4: einen Schnitt nach der Linie IV-IV der Fig. 3,
- Fig. 5: eine Ansicht in Pfeilrichtung Y der Fig. 3.

Eine mehrzylindrige Brennkraftmaschine 1 der Viertakt-Bauart - vier Zylinder ca. 1000 ccm - umfasst ein nur angedeutetes Zylinderkurbelgehäuse 2 mit Zylindern 3 für Hubkolben 5 und einer nicht gezeigten Kurbelwelle. Das Zylinderkurbelgehäuse 2 trägt einen Zylinderkopf 6, dessen freie Seite 7 mit einer Ventilhaube 8 abgedeckt ist.

Mit dem Zylinderkopf 6 verbunden ist eine Sauganlage 9, an der eine Kraftstoff-Einspritzdüse 10 befestigt ist.

Oberhalb der Zylinder 3 sind im Zylinderkopf 6 eine Einlaßnockenwelle 11 und eine Auslaßnockenwelle 12 mit parallelem Abstand zueinander angeordnet, wobei ihr Abstand zu einer Mittellängsebene A-A der Brennkraftmaschine 1 in etwa gleich ist. Die Einlaßnockenwelle 11 und die Auslaßnockenwelle 12 betätigen die hängend im Zylinderkopf 6 angeordneten Einlaßventile 13, 13' bzw. Auslaßventile 14, 14' unter Vermittlung von einarmigen Schlepphebeln 15 und 16, wobei jede Nocke 17 der beiden Nockenwellen 11, 12 mit Rollen 18 zusammenwirkt, d.h., bei den Schlepphebeln 15, 16 handelt es sich um sogenannte Rollen-Schlepphebel.

Die Einlaßventile 13, 13' und die Auslaßventile 14, 14', pro Zylinder 3 sind jeweils zwei Einlaßventile und zwei Auslaßventile vorgesehen, sind in einem spitzen Winkel zu einer Längsebene B-B ausgerichtet und schließen einen Ventilwinkel α von 30 ° ein, der auch 29 ° bzw. 31 ° sein kann. Dabei beträgt der Winkel β zwischen Längsebene B-B und Einlaßventilen 13, 13' 14 ° oder zwischen13 ° 30 und 15 °. Zwischen Längsebene B-B und den Auslaßventilen 14, 14' beträgt der Winkel δ 16 ° oder zwischen 15 ° 30' oder 16 ° 30'.

Die Schlepphebel 15, 16 liegen mit ihren Drehachsen 19, 20 außerhalb eines V-förmigen Zylinderkopfbereiches 21, der von den den Ventilwinkel α bildenden Winkellinien 22, 23 definiert wird. Diese Lage nehmen auch die Zentren 24, 25 der Nockenwellen 11, 12 ein. Außerdem sind innerhalb des Zylinderkopfbereiches 21 Zündkerzen 26 untergebracht, die sich entlang der Mittellängsebene A-A erstrecken.

Die Einlaßventile 13, 13' und die Auslaßventile 14, 14' umfassen Ventilteller 27, 27' bzw. 28, 28', die Gasströme in einem Brennraum 29 der durch den Hubkolben 5 - in dessen oberer Totpunktlage - und eine giebeldachförmige Ausnehmung 30 im Zylinderkopf 6 gebildet wird, steuern. Hierzu sind im Zylinderkopf 6 Einlaßkanäle 31 und Auslaßkanäle 32 eingearbeitet.

Im Zylinderkopf 6 sind zwischen den Ventiltellern 27, 27' und 28, 28' und einer Zylinderwand 33 für den Hubkolben 5 Quetschflächen 34, 35 vorgesehen, die kreisabschnittsförmig gestaltet sind. Ebenso können weitere Quetschflächen 34', 35' wirksam sein, die - in Brennkraftmaschinenlängsrichtung C-C gesehen - zwischen Zylinderwand 33 und den Ventiltellern 27, 28 bzw. 27', 28' verlaufen. Die Quetschfläche 34 ist größer als die Quetschfläche 35, was durch die unterschiedlichen Winkellagen - Winkel β < Winkel δ, die unterschiedlichen Durchmesser der Ventilteller 27 > 28 und die zur Einlaßseite gegenüber der Mittellängsebene A-A geringfügig verschobene Längsebene B-B - Mittellängsebene der Zylinder 3 - erreicht wird; der Abstand zwischen Mittellängsebene A-A und Mittellängsebene B-B - ist durch LD gekennzeichnet. Dank der Quetschflächen 34, 35 und der zentral im Brennraum 29 angeordneten Zündkerzen 26 wird ein optimiertes zündfähiges Gemisch und bei dessen verbrennung eine gute Flammausbreitung erzielt.

An den freien Enden der Ventile 13, 13' und 14, 14', genauer an den Ventilschäften 36, sind Federteller 37 vorgesehen, an denen sich konische Druckfedern 38 abstützen, deren kleinerer Durchmesser Dk am jeweiligen Federteller 37 anliegt; der größere Durchmesser Dg stützt sich an einer Schulter 39 des Zylinderkopfs 6 ab.

Die Einlaßnockenwelle 11 und die Auslaßnockenwelle 12 sind auf einer Stirnseite 40 des Zylinderkopfs 6 aus diesem herausgeführt und mit Antriebsrädern 41, 42 versehen, die mittels eines einzigen Umschlingungstriebs 43 von der ebenfalls mit einem Antriebsrad versehenen Kurbelwelle angetrieben werden. In Ausführungsbeispiel ist der Umschlingungstrieb 43 ein Zahnriementrieb. Außerdem ist die Einlaßnockenwelle 11 mit einer Stelleinrichtung 44 versehen, die zur relativen Drehlageänderung - Stellbereiche ENs - der Einlaßnockenwelle 11 gegenüber der Auslaßnockenwelle 12 dient. Durch entsprechende Stellvorgänge werden die Ventilsteuerzeiten beeinflußt. Die Stelleinrichtung 44 ist in einer Nabe 45 des Antriebsrades 41 untergebracht, wobei ihre Stellbereiche ENs beispielhaft in Fig. 5 dargestellt sind.

Die Zündkerze 26 ist von einer rohrförmigen Führungshülse 46 umgeben, die in Aufnahmen 47, 48 des Zylinderkopfs 6 bzw. der Ventilhube 8 ruhen.

Die Einlaßnockenwelle 11 und die Auslaßnockenwelle 12 werden einerseits von Lagerstühlen 49, 50 des Zylinderkopfs 6 aufgenommen und andererseits von nur drei beabstandeten, quer zur Brennkraftmaschinenlängsrichtung C-C verlaufenden Lagerbrücken 51, 52, 53 in Lage gehalten. Die Lagerbrücken 51, 52 umgeben mit einem Ringteil 54 die Führungshülse 46 und sind mittels beiderseits der Nockenwellen 11, 12 sich erstreckender Schrauben 55, 56, 57, 58 mit dem Zylinderkopf 6 verbunden.

## Patentansprüche

1. Zylinderkopf für eine mehrere Zylinder umfassende Brennkraftmaschine der Hubkolben-Bauart mit zwei oberhalb der Zylinder liegenden, pro Zylinder wenigstens je zwei Einlaßventile und zwei Auslaßventile betätigende Nockenwellen, welche Ventile im spitzen Winkel zu einer Mittelängsebene der Brennkraftmaschine verlaufen und unter Vermittlung von einarmigen Hebeln die hängend angeordneten Einlaß- und Auslaßventile betätigt, deren Ventilteller Gasströme in durch die Hubkolben in einem Zylinderkurbelgehäuse und Ausnehmungen im Zylinderkopf gebildete Brennräume steuern, dadurch gekennzeichnet, daß
■ - im Querschnitt der Brennkraftmaschine gesehen - die Einlaßventile (13, 13') und die Auslaßventile (14, 14') ausgehend von einer Mittellängsebene (A-A) der Brennkraftmaschine etwa einen Ventilwinkel (α) von 29 ° bis 31 ° einschließen,
■ die Drehachsen der als Rollen-Schlepphebel ausgebildeten Schlepphebel (15, 16) außerhalb der den Ventilwinkel (α) bildenden Winkellinien (22, 23) eines Zylinderkopfbereiches (21) liegen,
■ in dem durch die Einlaßventile (13, 13') und den Auslaßventilen (14, 14') gebildeten V-förmigen Zylinderkopfbereich (21) eine sich in etwa entlang der Mittellängsebene (A-A) erstreckende Zündkerze (26) vorgesehen ist.

2. Zylinderkopf nach Anspruch 1, dadurch gekennzeichnet, daß - im Querschnitt der Brennkraftmaschine gesehen - die Einlaßventile (13, 13') im Ventilwinkel (α) von 13 °30 ' bis 15 ° und die Auslaßventile (14, 14') im Winkel (δ) 15 ° 30 ' bis 16 ° 30 ' zu der Mittellängsebene A-A der Brennkraftmaschine (1) angeordnet sind.

3. Zylinderkopf nach, den Ansprüchen 1 und 2, dadurch gekennzeichnet, daß am Zylinderkopf (6) zumindest zwischen den Ventiltellern (27, 27') und (28, 28') und einer Zylinderwand (33) für den Hubkolben (5) sowohl auf der Seite der Einlaßventile (13, 13') als auch auf der Seite der Auslaßventile (14, 14') kreisabschnittsförmige Quetschflächen (34, 35) vorgesehen sind.

4. Zylinderkopf, bei dem die Ventile mittels Druckfedern in einer Schließstellung gehalten sind, nach einem oder mehreren der vorangehenden Ansprüche, dadurch gekennzeichnet, daß die Druckfedern (38) konische Form aufweisen, wobei sich jeweils der kleinere Durchmesser (Dk) der Druckfeder (38) an einem Federteller (37) des Ventilschafts (36) abstützt.

5. Zylinderkopf nach Anspruch 1, dadurch gekennzeichnet, daß die beiden Nockenwellen (11, 12) an ihren Stirnseiten (40) Antriebsräder (41, 42)aufweisen, die von einem mit einer Kurbelwelle verbundenen Antriebsrad über einen Umschlingungstrieb (43) angetrieben werden.

6. Zylinderkopf nach Anspruch 5, dadurch gekennzeichnet, daß die Einlaßnockenwelle (11) mit einer Stelleinrichtung (44) versehen ist, die zur relativen Drehlageänderung der Einlaßnockenwelle (11) gegenüber der Auslaßnockenwelle (12) dient.

7. Zylinderkopf nach Anspruch 6, dadurch gekennzeichnet, daß die Stelleinrichtung (44) dem Antriebsrad (41) der Einlaßnockenwelle (11) zugeordnet ist.

8. Zylinderkopf nach Anspruch 7, dadurch gekennzeichnet, daß jede Zündkerze (2) von einer rohrförmigen Führungshülse (46) umgeben ist, die in Aufnahmen (47 und 48) des Zylinderkopfs (6) und einer den Zylinderkopf (6) abdeckenden Ventilhaube (8) vorgesehen sind.

9. Zylinderkopf nach Anspruch 1, dadurch gekennzeichnet, daß die Einlaßnockenwelle (11) und die Auslaßnockenwelle (12) mittels mehrerer beabstandeter Lagerbrücken (51, 52, 53) in Lage gehalten werden.

10. Zylinderkopf nach Anspruch 9, dadurch gekennzeichnet, daß die Lagerbrücken (51, 52, 53) mittels beiderseits der Einlaßnockenwelle (11) und der Auslaßnockenwelle (12) vorgesehener Schrauben (55, 56, 57, 58) am Zylinderkopf (6) befestigt sind.
